# EUROPÄISCHE PATENTSCHRIFT

(11) **EP 0 180 098 B1**
(45) Veröffentlichungstag und Bekanntmachung des Hinweises auf die Patenterteilung: **12.12.1990**
(21) Anmeldenummer: 85113163.1
(22) Anmeldetag: 17.10.1985
(51) Int. Cl.: F23C 3/00

(54) **Brennkammer**
Combustion chamber
Chambre de combustion

(30) Priorität: 20.10.1984 DE 3438611
(43) Veröffentlichungstag der Anmeldung: 07.05.1986
(73) Patentinhaber: VNIIPROMGAZ Vsesojuzny Nauchno-Issledovatelsky Institut ispolzovaniya gaza v narodnom khozyaistve,, Moskau (SU); Ruhrgas Aktiengesellschaft, 45117 Essen (DE)
(72) Erfinder: Zvyagintsev, Kirill Nikolaevich, Moscow (SU); Novikov, Leonid Markovich, Moscow (SU); Sinitsyn, Evgeny Alexandrovich, Moscow (SU); Falin, Alexei Alexandrovich Odintsovsky raion, Moskovskaya oblast (SU); Schepnova, Elena Sergeevna, Moscow (SU)
(74) Vertreter: Hosbach, Hans Ulrich (DE)

(56) Entgegenhaltungen:
- GB-A- 1 327 490
- GB-A- 2 069 683
- US-A- 2 554 486
- US-A- 3 320 999

## Beschreibung

Die Erfindung bezieht sich auf eine Brennkammer, insbesondere für den Einsatz in Verbindung mit Hochgeschwindigkeitsbrennern.

Derartige Brennkammern finden hauptsächlich bei Wärmebehandlungs-, Erwärmungs- und Glühöfen in der Maschinenbauindustrie sowie in der Eisen- und Metallindustrie Verwendung.

Die vor allem bei Hochgeschwindigkeitsbrennern verwendeten keramischen Brennkammern haben aufgrund der hohen Betriebstemperaturen und des insbesondere bei impulsgesteuerten Brennern starken Wärmeaustausches nur eine begrenzte Lebensdauer und müssen daher entsprechend häufig ausgewechselt werden. Ein Auswechseln der Brennkammer bedingt lange Stillstandzeiten und hohe Reparaturkosten.

Es ist bekannt, zur Senkung der Material- und Reparaturkosten die Brennerkammer mit einem als Hohlkörper ausgebildeten Düsen Einsatzstück zu versehen, das im Brennergehäuse befestigt ist und die Düsenöffnung umschließt. Das Einsatzstück besteht vorzugsweise aus einem wärmebeständigeren Werkstoff als die übrigen Teile der Brennkammer.

Eine aus der US-PS-3 320 999 bekannte Brennkammer besteht aus einem Gehäuse und einem hohlen Einsatzstück aus Keramikmaterial, die in einem Metallgehäuse angeordnet sind. Das hohle Einsatzstück ist zusammen mit dem Brennkammergehäuse fest im Brennergehäuse installiert. Zum Austausch des Einsatzstücks muß der gesamte Brenner mit der Brennkammer aus der Anlage ausgebaut werden. Dies führt zu langen Stillstandzeiten und dementsprechend hohen Reparaturkosten. Aufgrund des festen Einbaus der keramischen Brennkammer im Metallgehäuse besteht die Gefahr, daß die Brennkammer bei hohen Temperaturen infolge Wärmeausdehnung der Kammer mechanisch überlastet wird und bricht.

Aus der GB-PS-2 069 683 ist eine Brennerkammer mit einem Gehäuse aus feuerfestem Stein mit einem axialen Tunnel bekannt, der sich zum Eintritt hin verjüngt und im Mittelabschnitt erweitert ist. Am austrittsseitigen Ende ist ein Einsatzstück eingebaut, das eine sich verjüngende Austrittsdüse bildet. Das Einsatzstück ist mit der Tunnelachse ausgerichtet und mit dem Tunnelgehäuse durch feuerfestes Material verbunden. Beim Betrieb dieser bekannten Brennkammer kann sich unter Einwirkung hoher Temperaturen und infolge Wärmeaustauschs die Verbindung zwischen dem Einsatzstück und dem Gehäuse lösen. Dies hat zur Folge, daß das Einsatzstück bei Überdruck in der Brennkammer und/oder aufgrund von Vibrationen der Anlage aus seiner Einsatzposition im Anschluß an den Tunnel ausgeschoben wird und herausfällt. Dieser Mangel wurde wiederholt bei Brennern beobachtet, deren Brennkammern mit der Gehäuseachse symmetrisch ausgerichtete Einsatzstücke besitzen. Die Gefahr des Auswurfs des Einsatzstücks wird bei impulsgesteuertem Betrieb des Brenners (impulsweises Ein- und Ausschalten des Brenners) erhöht. Der Auswurf des Einsatzstückes aus dem Tunnel der Brennkammer führt nicht nur langen Stillstandzeiten des Ofen und zu hohen Reparaturkosten der Brennkammer, sondern auch zu Unterbrechungen der Wärmebehandlung des Glühgutes mit den entsprechenden Folgeschäden.

Der Erfindung liegt daher die Aufgabe zugrunde, eine Brennkammer mit einem Einsatzstück derart auszustatten, daß das Einsatzstück im Brennkammergehäuse zuverlässig festgelegt ist und trotzdem rasch und kostengünstig ausgewechselt werden kann.

Ausgehend von einer Brennkammer mit einem einen axialen Tunnel begrenzenden Gehäuse und einem im Gehäuse gehalterten, als Hohlkörper ausgebildeten Einsatzstück, das eine an den Tunnel anschließende, zur Gehäuseachse koaxiale Düsenöffnung umschließt und durch zur Gehäuseachse senkrechte Stirnflächen begrenzt ist, ist erfindungsgemäß zur Lösung dieser Aufgabe vorgesehen, daß das Einsatzstück auf einer Längsachse ausgerichtet ist, die schräg zu den beiden Stirnflächen und unter einem spitzen Winkel zur Gehäuseachse geneigt verläuft.

Die erfindungsgemäß Ausbildung der Brennkammer gewährleistet eine sichere Verankerung des Einsatzstückes im Gehäuse. Das Einsatzstück wird einerseits durch Schwerkraft und andererseits durch betriebliche Kippmomente in der Sitzfläche im Gehäuse verkeilt gehalten. Für die Befestigung des Einsatzstücks im Gehäuse ist die Verwendung eines feuerbeständigen Fixiermittels nicht unbedingt erforderlich. Daher läßt sich das Einsatzstück bei der erfindungsgemäßen Brennkamer besonders leicht austauschen. Im Ergebnis erreicht die Erfindung eine längere Betriebszeit der Brennkammer eine Verringerung der Betriebskosten und eine Erhöhung der Leistung der Anlage aufgrund kürzerer Stillstandzeiten bei Reparatur oder Austausch der Brennkammer.

Gemäß einer bevorzugten Weiterbildung der Erfindung ist vorgesehen, daß das Einsatzstück im Gehäuse so angeordnet ist, daß seine Längsachse die Gehäuseachse an einem Punkt schneidet, der entgegen der Strömungsrichtung der Verbrennungsprodukte von der inneren Stirnseite des Einsatzstücks beabstandet ist. Dies führt zu einer Erhöhung des Kippmomentes, durch das das Einsatzstück in seiner Sitzfläche im Gehäuse gehalten wird. Selbst bei geringen Neigungswinkeln der Achse des Einsatzstückes in Bezug auf die Gehäuseachse ist das Kippmoment ausreichend, um das Einsatzstück zuverlässig im Brennergehäuse festzulegen. Dadurch können auch die Abmessungen und der Materialeinsatz der Brennkammer verringert werden.

Vorzugsweise ist das Einsatzstuck im Gehause so angeordnet, daß seine Achse zur Achse des Gehäuses unter einem spitzen Winkel zwischen 3 und 30° verläuft. Innerhalb dieses Winkelbereichs ist eine sichere Befestigung des Einsatzstücks im Gehäuse bei vertretbaren Gehäuseabmessungen gewährleistet.

Der Schnittpunkt der Achse des Einsatzstückes und des Gehäuses sollte gegenüber der inneren Stirnfläche vorzugsweise um ein Maß verschoben sein, dessen Verhältnis zum maximalen Durchmesser der inneren Stirnfläche des Einsatzstückes im Bereich von 1,9 bis 0,17 liegt. Auch hierdurch wird eine bessere Verankerung des Einsatzstükkes durch ein günstiges Verhältnis zwischen den Abmessungen des Einsatzstückes und denen des Gehäuses der Brennkammer erreicht.

Das Einsatzstück kann aber auch im Gehäuse so angeordnet sein, daß der Schnittpunkt seiner Achse mit der des Gehäuses in der Ebene der inneren Stirnfläche des Einsatzstückes liegt.

Im folgenden wird die Erfindung anhand von in der Zeichnung schematisch dargestellten Ausführungsbeispielen näher erläutert. In der Zeichnung zeigen:
Fig. 1 einen schematischen Längsschnitt durch eine Brennkammer gemäß der Erfindung;
Fig. 2 einen Schnitt entlang der Linie 11-11 in Fig. 1:
Fig. 3 einen Schnitt entlang der Linie III―III in Fig. 1;
Fig. 4 einen Längsschnitt durch ein Ausführungsbeispiel eines Einsatzstückes; und
Fig. 5 einen Längsschnitt durch ein abgewandeltes Ausführungsbeispiel eines Einsatzstücks mit Darstellung der auf das Einsatzstück im Betrieb einwirkenden Drücke und Kräfte.

In Figur 1 ist im Längsschnitt die Brennkammer 1 mit einem Gehäuse 2 dargestellt in welchem ein axialer Tunnel 3 verläuft. In einem stirnseitigen Endabschnitt des Gehäuses 2 sitzt ein als Hohlkörper ausgebildetes Einsatzstück 4 mit einer Düsenöffnung 5, die koaxial zur Längsachse 11 des Gehäuses 2 angeordnet ist. Das Einsatzstück 4 hat eine im wesentlichen zylindrische Mantelfläche (Schnitt III―III gemäß Figur 3), deren Zylinderachse 14 unter einen spitzen Winkel gegen die Gehäuseachse 11 geneigt ist. Eine innere Stirnfläche 6 sowie eine äußere Stirnfläche 7 des Einsatzstückes 4 liegen in senkrecht zur Gehäuseachse 11 verlaufenden Ebenen; die Stirnflächen 6 und 7 haben daher eine elliptische Form (Schnitt 11-11 gemäß Figur 2) und verlaufen schräg zur Längsachse des Einsatzstücks. In der Darstellung gemäß Figur 1 ist das Einsatzstück 4 im Gehäuse 2 so eingebaut, daß seine Achse 14 die Gehäuseachse 11 etwa in der Ebene der (stromaufwärts der Verbrennungsprodukte gelegenen) inneren Stirnfläche 6 des Einsatzstücks unter einem spitzen Winkel a schneidet.

In einer in Figur 4 dargestellten abgewandelten Ausführungsform ist die Achse 14 des Einsatzstücks 4 um ein Maß "e" nach oben verschoben, wobei der Schnittpunkt der Achse 14 des Einsatzstücks 4 mit der Achse 11 des Gehäuses 2 entgegen der Stromrichtung der Verbrennungsprodukte gegenüber der Stirnfläche 6 verschoben ist. Wie aus Figur 4 erkennbar ist, wird dadurch die Materialmasse des Einsatzstückes oberhalb der zur Gehäuseachse 11 koaxialen Düsenöffnung 5 wesentlich größer als die Materialmasse unterhalb der Düsenöffnung 5.

Beim Betrieb des Brenners entsteht im Innenraum der Brennkammer ein Uberdruck. Wenn die Haftverbindung zwischen dem Gehäuse 2 (Figur 1) und dem Einsatzstück 4 fehlt oder fortfällt, so wirken auf das Einsatzstück die in Figur 5 dargestellten Drücke und Kräfte. P, bezeichnet den Druck in der Brennkammer und P₂ den Druck in der Anlage. Wegen der asymmetrischen Form des Einsatzstücks 4 ruft die auf das Einsatzstück einwirkende Druckfront ein Kippmoment M = P.a hervor; hierbei bedeuten P eine gleichwirkende Druckkraft und a den Kraftarm der Kraft P. Außerdem wirkt in Richtung der Längsachse 11 der Brennkammer 1 eine Axialkraft P₃ auf das Einsatzstück 4. Diese Kraft kann in die entlang der geneigten Achse 14 des Einsatzstücks 4 wirkende Kraftkomponente P₄ und in die dazu rechtwinklig gerichtete Kraftkomponente P₅ aufgeteilt werden, welch letztere das Einsatzstück 4 gegen das Gehäuse 2 drückt.

Das Kippmoment M drückt das Einsatzstück 4 gegen die komplementäre Sitzfläche im Gehäuse 2 und ist im Uhrzeigersinn wirksam. Außerdem wirkt einem Herausrutschen des Einsatzstücks 4 aus dem Gehäuse 2 die Kraftkomponente P₅ entgegen. Bei einem Herausrutschen aus der Gehäusesitzfläche müßte das Einsatzstück 4 eine Aufwärtsbewegung ausführen, so daß zusätzlich zur Reibkraft noch die Schwerkraft zu überwinden wäre.

Der maximale Neigungswinkel aₘₐₓ des Einsatzstücks 4 zur Brennkammerachse 11 kann geometrisch durch den Schnittpunkt der unteren Mantellinie des Einsatzstücks 4 mit dessen äußeren Stirnfläche 7 im Punkt C (Figur 1) bestimmt werden. Bei den praktisch zulässigen Verhältnissen D/dᵢ = 1,4 bis 1,5; d₂/dⱼ = 0,45 bis 0,55; und 1/d₂ = 1,2 bis 1,3 beträgt der maximale Neigungswinkel aₘₐₓ = 27 bis 30°. Hierbei bedeuten:
D = große Achse der elliptischen Stirnfläche des Einsatzstücks 4
d, = Durchmesser des Tunnels 3
d₂ = Austrittsdurchmesser der Düsenöffnung 5
1 = Länge des Einsatzstücks 4

Bei der Wahl des Neigungswinkels a der Achse 14 des Einsatzstücks 4 zur Achse 11 der Brennkammer 1 muß folgendes berücksichtigt werden: Je kleiner der Winkel a ist, um so kleiner sind auch das Kippmoment M und die Hubbewegung des Einsatzstücks 4 beim Verschieben. Dementsprechend geringer ist der Halt des Einsatzstücks in der Sitzöffnung des Gehäuses 2. Ist dagegen der Winkel a größer, so ist auch der Halt des Einsatzstücks 4 in der Sitzöffnung größer. Jedoch muß in diesem Falle die Materialstärke des Gehäuses 2 zur Einhaltung der zulässigen Maße L, und L₂ vergrößert werden, damit das Gehäuse 2 an den dünnsten Stellen nicht aufreißen kann. Bei einer Vergrößerung des Neigungswinkels steigt auch die Beanspruchung im spitzwinkligen Übergangsbereich B des Gehäuses 2. Darüberhinaus treten auch Schwierigkeiten bei der Formgebung des Einsatzstücks 4 auf, wenn der Winkel a vergrößert wird. Untersuchungen haben gezeigt, daß ein ausreichend günstiger Effekt bei einem Winkel a = 3° gewährleistet ist. Eine optimale Wirkung wird in einem Winkelbereich von a zwischen 5 und 15° erreicht.

Wie aus Figur 4 ersichtlich ist, kann die Achse 14 des Einsatzstücks 4 zur Tunnelachse 11 um die Größe e/D :-5 (1-d,/D): 2 verschoben werden. Dabei bedeutet e = Verschiebung der Achse des Einsatzstücks 4 nach oben. Jedoch wird bei einem extremen Wert von e/D die Stärke der Wandung des Einsatzstücks 4 im unteren Teil fast Null. Deshalb ist dieser Wert als Grenzwert zu betrachten. In der Praxis beträgt beim Verhältnis D/dᵢ :5 1,4 bis 1,5 der Grenzwert für die Verschiebung e/d = 0,15. Um jedoch die zulässige Minimalstärke von 20 bis 25 mm der Wandung des unteren Teils des Einsatzstücks 4 einhalten zu können, muß das Verhältnis e/D ≤ 0,1 sein. Einem Neigungswinkel a = 3 bis 30° streckt die Verschiebung b gegen den Strom der Verbrennungsprodukte zur längeren Achse D des Einsatzstücks 4: b/D = 1/D. ctg a = 1,9 bis 0,17. Das optimale Ergebnis läßt sich durch eine Längsverschiebung b unter einem Neigungswinkel a = 5 bis 15° und b/D = 1,14 bis 0,37 erreichen.

Aufgrund der asymmetrischen Form des Einsatzstücks 4 entsteht durch Verschiebung der Einsatzstückachse 14 nach oben ein zusätzliches Kippmoment, welches bei Betrieb des Brenners das Einsatzstück in der Sitzöffnung des Gehäuses festlegt. Wenn man deshalb die Achse 14 des Einsatzstücks gleichzeitg kippt und verschiebt, kann man bei kleineren Kipp- und Verschiebungswinkeln das der obigen Beschreibung entsprechende Ergebnis erzielen.

Wie in den Figur 2 und 3 dargestellt ist, sind das Einsatzstück 4 und die komplementäre Sitzfläche im Gehäuse 2 an einer Seite abgeflacht, um ein Drehen des Einsatzstücks 4 um dessen Achse 14 zu verhindern.

## Patentansprüche

1. Brennkammer, insbesondere für den Einsatz in Verbindung mit Hochgeschwindigkeitsbrennern, mit einem einen axialen Tunnel begrenzenden Gehäuse und einem im Gebäude gehalterten, als Hohlkörper mit im wesentlichen zylindrischer Mantelfläche ausgebildeten Einsatzstück, das eine an den Tunnel anschließende, zur Gehäuseachse koaxiale Düsenöffnung umschließt und durch zur Gehäuseachse senkrechte Stirnflächen begrenzt ist, dadurch gekennzeichnet, daß das Einsatzstück (4) auf einer Längsachse (14) ausgerichtet ist, die schräg zu den beiden Stirnflächen (6, 7) und unter einem spitzen Winkel (a) zur Gehäuseachse (11) geneigt verläuft.

2. Brennkammer nach Anspruch 1, dadurch gekennzeichnet, daß das Einsatzstück (4) im Gehäuse (2) so angeordnet ist, daß seine Längsachse (14) die Gehäuseachse (11) an einem Punkt schneidet, der entgegen der Strömungsrichtung der Verbrennungsprodukte mit Abstand von der Ebene der inneren Stirnfläche (6) angeordnet ist.

3. Brennkammer nach Anspruch 2, dadurch gekennzeichnet, daß der Schnittpunkt der Achsen (14, 11) des Einsatzstücks (4) und des Gehäuses (2) gegenüber der inneren Stirnfläche (6) um ein Maß (b) verschoben ist, dessen Verhältnis zum maximalen Durchmesser (D) der inneren Stirnfläche (6) des Einsatzstücks (4) im Bereich von 1,9 bis 0,17 liegt.

4. Brennkammer nach Anspruch 1, dadurch gekennzeichnet daß, das Einsatzstück (4) im Gehäuse (2) so angeordnet ist, daß der Schnittpunkt seiner Achse (14) mit der Achse (11) des Gehäuses (2) in der Ebene der inneren Stirnfläche (6) des Einsatzstücks (4) liegt.

5. Brennkammer nach einem der Ansprüche 1 bis 4, dadurch gekennzeichnet, daß das Einsatzstück (4) im Gehäuse (2) so angeordnet ist, das seine Achse (14) zur Achse (11) des Gehäuses (2) unter einem spitzen Winkel (a) zwischen 3 und 30° verläuft.

## Revendications

1. Chambre de combustion, particulièrement pour brûleurs à impulsion, avec un carter entourant un tunnel axial et une garniture fixée dans le carter, conçue comme corps creux avec une enveloppe en principe cylindrique, enfermant l'ouverture d'une tuyière coaxiale par rapport à l'axe du carter en prolongation du tunnel et limitée par des surfaces perpendiculaires sur l'axe du carter, caracterisée par le fait que la garniture (4) est disposée sur un axe longitudinal (14) incliné par rapport aux surfaces (6, 7) sous un angle aigu (a) par rapport à l'axe du carter (11).

2. Chambre de combustion selon la revendication 1, caractérisée par le fait que la garniture (4) dans le carter (2) est disposée de la manière que son axe longitudinal (14) coupe l'axe du carter (11) dans un point qui se trouve à une certaine distance du plan de la surface intérieure (6) en direction opposée à l'écoulement des produits de combustion.

3. Chambre de combustion selon la revendication 2, caractérisée par le fait que le point de coupure des axes (14, 11) de la garniture (4) et du carter (2) est déplacé par rapport à la surface intérieure (6) d'une distance (b) dont le rapport avec le diametre maximal (D) de la surface (6) de la garniture (4) se trouve dans une plage allant de 1,9 à 0,17.

4. Chambre de combustion selon la revendication 1, caractérisée par le fait que la garniture (4) est disposée dans le carter (2) de la manière que le point d'intersection de son axe (14) avec l'axe (11) du carter (2) se trouve sur le même plan que la surface intérieure (6) de la garniture (4).

5. Chambre de combustion selon l'une des revendications 1 à 4, caractérisée par le fait que la garniture (4) est disposée dans le carter (2) de la manière que son axe (14) est incliné par rapport à l'axe (11) du carter (2) sous un angle aigu (a) entre 3 et 30°.

## Claims

1. A combustion chamber, particularly for use with high-velocity burners comprising a body bounding an axial tunnel and an insert held by said body, of the type of a hollow body with a substantially cylindrical surface, said insert surrounding a nozzle port coaxial with the body centerline adjoining said tunnel and being limited by faces intersecting said body centerline at right angles characterized in that said insert (4) is centered on a longitudinal axis (14) which is inclined with respect to said two faces (6, 7) and intersects said body centerline (11) at an acute angle (a).

2. A combustion chamber according to claim 1 characterized in that said insert (4) is arranged inside said body (2) so that its longitudinal axis (14) intersects said body centerline (11) at a point spaced relative to the plane of the inner face (6) in the direction opposite to the direction of combustion product flow.

3. A combustion chamber according to claim 2 characterized in that the point of intersection of said axis (14) of said insert (4) and said centerline (11) of said body (2) is displaced with respect to said inner face (6) by a distance (b), the ratio of said distance (b) and the maximum diameter (D) of said inner face (6) of said insert (4) being in the range between 1.9 and 0.17.

4. A combustion chamber according to claim 1 characterized in that said insert (4) is arranged inside said body (2) so that the point of intersection of its axis (14) and the centerline (11) of said body (2) is situated in the plane of said inner face (6) of said insert (4).

5. A combustion chamber according to any one of claims 1 through 4 characterized in that said insert (4) is arranged inside said body (2) so that its axis (14) and the centerline (11) of said body (2) enclose an acute angle (a) between 3° and 30°.
